# EUROPÄISCHE PATENTSCHRIFT

(11) **EP 1 224 708 B1**
(45) Veröffentlichungstag und Bekanntmachung des Hinweises auf die Patenterteilung: **23.04.2003**
(21) Anmeldenummer: 00964275.2
(22) Anmeldetag: 05.10.2000
(51) Int. Cl.: H01P 5/18

(54) **KOPPLER FÜR ELEKTROMAGNETISCHE WELLEN**
COUPLER FOR ELECTROMAGNETIC WAVES
COUPLEUR POUR ONDES ELECTROMAGNETIQUES

(30) Priorität: 12.10.1999 DE 19949069
(43) Veröffentlichungstag der Anmeldung: 24.07.2002
(73) Patentinhaber: Astrium GmbH, 81663 München (DE)
(72) Erfinder: CHANG, Wulu, 83052 Heufeld (DE)
(74) Vertreter: Ulrich, Thomas
(86) Internationale Anmeldenummer: EP0009748
(87) Internationale Veröffentlichungsnummer: WO01028030

(56) Entgegenhaltungen:
- US-A- 5 235 296
- BERTIN G ET AL: "BRANCH GUIDE COUPLER IN RECTANGULAR COAXIAL LINE" IEEE ANTENNAS AND PROPAGATION SOCIETY INSTERNATIONAL SYMPOSIUM DIGEST,US,NEW YORK, IEEE, 18. Juni 1995 (1995-06-18), Seiten 1554-1557, XP000588806 ISBN: 0-7803-2720-9
- CARLE P -L: "MULTIPORT BRANCH-WAVEGUIDE COUPLERS WITH ARBITRARY POWER SPLITTING" INTERNATIONAL MICROWAVE SYMPOSIUM,US,NEW YORK, IEEE, Bd. -, 13. Juni 1989 (1989-06-13), Seiten 317-320, XP000077175
- E. KÜHN: "IMPROVED DESIGN AND RESULTING PERFORMANCE OF MULTIPLE BRANCH-WAVEGUIDE DIERECTIONAL COUPLERS" ARCHIV DER ELEKTRISCHEN UBERTRAGUNG., Bd. 28, Nr. 5, Mai 1974 (1974-05), Seiten 206-214, XP002156482 S.HIRZEL VERLAG. STUTTGART., DE

## Beschreibung

Die vorliegende Erfindung betrifft einen Koppler für elektromagnetische Wellen, der einen Einkoppelpfad und drei Auskoppelpfade besitzt, die durch Koppelzweige untereinander verbunden sind. Ein erster Auskoppelpfad ist dabei durch einen ersten Längszweig mit dem Einkoppelpfad verbunden und ein zweiter Auskoppelpfad ist durch einen zweiten Längszweig mit einem dritten Auskoppelpfad verbunden ist, wobei der erste Längszweig wiederum mit dem zweiten Längszweig durch Querzweige verbunden ist. Die Koppler können entweder Innenleiter, welche die Längs- und Querzweige bilden, und die Innenleiter umgebende Außenleiter aufweisen. Solche Koppler sollen im folgenden vereinfacht als Koaxialkoppler bezeichnet werden. Die Koppler können aber auch als Hohlleiterkoppler ausgebildet sein, die im wesentlichen lediglich Außenleiter aufweisen, insbesondere jedoch keine durchgehenden, miteinander verbundenen Innenleiterstrukturen.

Solche Koppler sind aus dem Stand der Technik beispielsweise aus folgenden Schriften bekannt:

W. Chang: "Accurate Analysis Method for Rectangular-Coaxial Line Components", FREQUENZ Band 43, Oktober 1989, Seite 271 bis 276 beschreibt Analysen von Mikrowellenkomponenten aus rechteck-koaxialen Wellenleitern, speziell von Branch-Line-Kopplern.

W. Chang: "Exakte Berechnung von rechteckigen Koaxial- und Hohlleiterstrukturen mit Hilfe der Orthogonalentwicklung", FREQUENZ Band 47, Januar/Februar 1993, Seite 17 bis 23 beschreibt ebenfalls Branchline-Koppler als spezielles Beispiel für koaxiale Koppler, die in diesem Dokument als Rechteck-Koppler (barline coupler) beschrieben werden. Dort werden jedoch auch alternative Koppler beschrieben, die als Hohlleiterkoppler ausgebildet sind. Diese weisen keine durchgehenden Innenleiterstrukturen auf, besiten aber trotzdem gewisse isolierte Innenstrukturen in Form von durchgreifenden Außenleitem, so dass wiederum effektiv eine Hohlleiterstruktur vorliegt.

Der Wellenwiderstandes Z_{L} der TEM-Welle einer Koaxialleitung ist in H.H. Meinke: "Einführung in die Elektrotechnik höherer Frequenzen", Bd. 1, S. 171 gegeben durch${\text{Z}}_{\text{L}} \text{=} \frac{\text{60}}{\sqrt{{\text{ε}}_{\text{r}}}} \text{ln} \frac{\text{D}}{\text{d}}$ mit D=Durchmesser des Außenleiters und d=Durchmesser des Innenleiters. Entsprechend verhält sich der Wellenwiderstand in vorstehend beschriebenen koaxialen Kopplern. Der Wellenwiderstand ist also umgekehrt proportional zum Durchmesser des Innenleiters. Damit zeigen bei konstantem Durchmesser des Außenleiters schmale Innenleiter eine hochohmige und breite Innenleiter eine niederohmige Wirkung.

Die in dem genannten Stand der Technik beschriebenen Koppler sind insbesondere so ausgebildet, daß zwischen zwei Längszweigen drei Gruppen von Querzweigen angeordnet sind, wobei jede Gruppe von Querzweigen einen oder mehrere einzelne Querzweige umfaßt. Die dem Einkoppelpfad am nächsten liegende Gruppe von Querzweigen ist dabei als hochohmige Gruppe ausgebildet, d.h. sie umfaßt entweder einen einzigen, hochohmigen Querzweig oder mehrere, ebenfalls hochohmige Querzweige, die so zusammenwirken, daß die ganze Gruppe wieder als hochohmige Koppelstrecke zwischen den Längszweigen wirkt. So ist beispielsweise in W. Chang: "Exakte Berechnung von rechteckigen Koaxial- und Hohlleiterstrukturen mit Hilfe der Orthogonalentwicklung", FREQUENZ Band 47, Januar/Februar 1993, Seite 17 bis 23 in Bild 3 ein Koaxialkoppler mit einem Innenleiter dargestellt, der einen schmalen Querzweig mit hochohmiger Wirkung aufweist, welcher dem Einkoppelpfad am nächsten liegt. Bild 7 zeigt dagegen einen Hohlleiterkoppler, bei dem zwei schmale Hohlleiterwege als Querzweige eine hochohmige Gruppe bilden und dem Einkoppelpfad am nächsten liegen.

Es ist noch folgender weiterer Stand der Technik zu Richtkopplem bekannt:

GB 2 218 853 beschreibt einen Mikrowellenkoppler für Streifenleitungen, bei dem beispielsweise fünf identische Leiter kapazitiv als Längszweigen wirkenden Streifenleitungen verbunden sind und so entsprechende kapazitive Querzweige zwischen den Streifenleitungen gebildet werden.

DE 197 16 290 offenbart einen Hohlleiter-Richtkoppler, bei dem zwischen den Ein- und Auskoppelpfaden ein Koppelraum vorgesehen ist, der eine abgestufte Ausdehnung aufweist und bei dem zwischen dem Koppelraum und den Hohlleitern der Ein- und Auskoppelpfade Koppelblenden vorgesehen sind.

Problematisch bei diesen Strukturen aus dem Stand der Technik ist es, wenn für den Koppler eine relativ hohe Kopplung vom Einkoppelpfad zu einem Auskoppelpfad erreicht werden soll, der nicht die direkte geometrische Verlängerung des Einkoppelpfades bildet oder dem Einkoppelpfad schaltungstechnisch nicht direkt benachbart ist. Der Koppler soll in diesem Fall als Richtkoppler (directional coupler) wirken. Durch die aus dem Stand der Technik bekannten Anordnungen für Koppler kann eine breitbandige Kopplung mit guter Anpassung und Isolation nur unzureichend erzielt werden. Der Stand der Technik, wie beispielsweise der Artikel aus FREQUENZ 1993, offenbart lediglich die Möglichkeit einer Richtungskopplung zu einem dem Einkoppelpfad gegenüberliegenden Auskoppelpfad mit Koppelwerten von maximal -1,5 dB, jedoch nicht die Möglichkeit einer höheren Richtungskopplung.

Aufgabe der vorliegenden Erfindung ist es daher, einen kompakten Koppler für elektromagnetische Wellen bereitzustellen, der eine höhere Richtungskopplung gestattet, insbesondere im Bereich zwischen -1,5 dB und 0 dB.

Diese Aufgabe wird gelöst durch die Merkmale des vorliegenden Anspruchs 1 und 2.

Anspruch 1 umfaßt einen Richtkoppler für elektromagnetische Wellen mit Außenleitern und Innenleitern, wie er vorstehend als Koaxialkoppler definiert wurde. Die Innenleiter bilden Längszweige und Querzweige innerhalb der Außenleiter. Der Koppler weist einen Einkoppelpfad und drei Auskoppelpfade auf, die durch Koppelzweige untereinander verbunden sind. Ein erster Auskoppelpfad ist dabei durch einen ersten Längszweig mit dem Einkoppelpfad verbunden, ein zweiter Auskoppelpfad ist durch einen zweiten Längszweig mit einem dritten Auskoppelpfad verbunden ist. Außerdem ist der erste Längszweig mit dem zweiten Längszweig durch Querzweige verbunden. Erfindungsgemäß ist nun vorgesehen, daß die Querzweige ausgehend vom Einkoppelpfad zumindest in fünf aufeinanderfolgende Gruppen von Querzweigen aus mindestens je einem Querzweig unterteilt sind, die altemierend als erste Gruppen mit geringerer Breite des Innenleiters und zweite Gruppen mit im Vergleich zu den ersten Gruppen größerer Breite des Innenleiters ausgebildet sind. Die dem Einkoppelpfad am nächsten liegende Gruppe ist dabei als erste Gruppe mit geringerer Breite des Innenleiters ausgebildet.

Ein weiterer Gegenstand der Erfindung ist ein Richtkoppler für elektromagnetische Wellen nach Anspruch 2 mit einem Einkoppelpfad und drei Auskoppelpfaden, die durch Koppelzweige untereinander verbunden sind, wobei ein erster Auskoppelpfad durch einen ersten Längszweig mit dem Einkoppelpfad verbunden ist, ein zweiter Auskoppelpfad durch einen zweiten Längszweig mit einem dritten Auskoppelpfad verbunden ist, und der erste Längszweig mit dem zweiten Längszweig durch Querzweige verbunden ist. Erfindungsgemäß sind die Querzweige, durch die die Längszweige des Kopplers verbunden sind, ausgehend vom Einkoppelpfad in zumindest fünf aufeinanderfolgende Gruppen von Querzweigen aus mindestens je einem Querzweig unterteilt. Diese Gruppen sind alternierend als hochohmige Gruppen und niederohmige Gruppen ausgebildet, wobei die dem Einkoppelpfad am nächsten liegende Gruppe als hochohmige Gruppe ausgebildet ist.

Durch solche erfindungsgemäße Konstruktionen kann eine starke Kopplung vom Einkoppelpfad (Einspeisetor) in Richtung zum zweiten Auskoppelpfad (Kopplungstor) erreicht werden.

Ein erfindungsgemäßer Richtkoppler nach Anspruch 1 oder 2 bietet damit eine verbesserte, nämlich höhere Koppelwirkung, die durch eine vorteilhafte Verbesserung von aus dem Stand der Technik bekannten Richtkopplerstrukturen erzielt werden kann, wobei zusätzlich zu der verbesserten Wirkung eine raumsparende Anordnung ermöglicht wird.

Eine solche erfindungsgemäße Anordnung findet insbesondere dann Anwendung finden, wenn der zweite Auskoppelpfad nicht die geometrische Verlängerung des Einkoppelpfades bildet und dem Einkoppelpfad nicht direkt benachbart, sondern gegenüberliegend angeordnet ist. Der erste und dritte Auskoppelpfad sind dabei dem Einkoppelpfad direkt benachbart angeordnet. Die Erfindung läßt sich damit insbesondere auch als Kreuzung von Leitungen einsetzen.

Es werden nun weitere Ausgestaltungen der vorliegenden Erfindung nach Anspruch 2 beschrieben.

Insbesondere weisen die Querzweige untereinander eine unterschiedliche Breite auf. Dabei besitzen die niederohmigen Querzweige eine größere Breite als die hochohmigen. Durch eine geeignete Wahl und Variation der Breite der Querzweige kann die Stärke der Kopplung des Richtkopplers beeinflußt und optimiert werden.

Die Stärke der Kopplung kann weiterhin über die Geometrie der Längszweige und die Anzahl, den Abstand und Geometrie der Querzweige variiert werden. Sie kann somit derart ausgelegt werden, daß ausgehend vom Einkoppelpfad eine Kopplung überwiegend in Richtung des zweiten Auskoppelpfades erfolgt. So kann beispielsweise die Anzahl der Koppelzweige erhöht werden, um eine stärkere Kopplung in Richtung des zweiten Auskoppelpfades (Kopplungstor) zu erzielen, ohne gleichzeitig die Eingangsanpassung des Richtkopplers unnötig zu verschlechtern. Der dritte Auskoppelpfad wirkt in einem solchen Fall als Isolationstor, d.h. es soll dort praktisch keine Leistung ausgekoppelt werden.

Es kann dabei insbesondere vorgesehen werden, daß die Querschnittsfläche der Längszweige in Längsrichtung variiert. Damit weisen die Längszweige im einfachsten Fall keine konstante Breite auf, sondern die Breite ändert sich in Längsrichtung der Längszweige, z.B. in Form von Stufen.

Die Länge der Querzweige wird insbesondere für alle Querzweige gleich gewählt. Es kann auch der Abstand der einzelnen Querzweige voneinander variiert werden, wobei der Abstand zwischen zwei der Zweige auch gegen Null gehen kann, d.h. daß diese Zweige im Grenzfall miteinander zu einem einzigen Querzweig zusammengeführt werden. Schließlich kann auch im Verlauf einzelner Querzweige die Querschnittsfläche in Längsrichtung des Querzweiges variieren. Der Querzweig kann damit im einfachsten Fall ebenfalls Breitenänderungen, z.B. in Stufenform, aufweisen, wodurch ein weiterer Freiheitsgrad zur Variation und Optimierung der Stärke der Kopplung und der Güte der Anpassung bzw. der Isolation gegeben ist.

Die einzelnen Koppelzweige sind bevorzugt in einer Ebene angeordnet und weisen in dieser Ebene insbesondere eine Symmetrie bezüglich mindestens einer Achse auf.

Der Koppler kann speziell so ausgelegt werden, daß eine Kopplung zwischen dem Einkoppelpfad und dem zweiten Auskoppelpfad (Kopplungstor) im Bereich zwischen -3 dB und 0 dB erreicht wird, d.h. daß andererseits zwischen dem Einkoppelpfad und dem ersten Auskoppelpfad eine Kopplung erzielt wird, die deutlich kleiner sein kann als- 3 dB. Man erreicht somit eine Kopplung in Richtung zum zweiten Auskoppelpfad, die zwischen 50 % der eingekoppelten Leistung und einer nahezu vollständigen Kopplung der eingekoppelten Leistung liegt.

Der Koppler kann als Hohlleiterkoppler ausgebildet sein, d.h. als Koppler, der zumindest im wesentlichen lediglich Außenleiter aufweist. Es können dabei zwar gewisse Innenstrukturen wie im eingangs genannten Stand der Technik vorgesehen werden, jedoch so, dass effektiv wieder Hohlleiterstrukturen entstehen. Er kann aber auch als Koaxialkoppler mit Innenleitem und Außenleitern ausgebildet sein. Innenleiter und Außenleiter des Richtkopplers können grundsätzlich jede geeignete Form aufweisen. So kann beispielsweise vorgesehen sein, daß der Koppler durch rechteckige Außenleiter und rechteckige Innenleiter (barline) gebildet wird. Ein Querschnitt durch einen solchen Koppler ist z.B. in W. Chang: "Exakte Berechnung von rechteckigen Koaxial- und Hohlleiterstrukturen mit Hilfe der Orthogonalentwicklung", FREQUENZ Band 47, Januar/Februar 1993, Seite 17 bis 23 dargestellt. Der Koppler kann aber auch eine andere Geometrie aufweisen, z.B. runde Innenleiter und/oder Außenleiter. Außerdem kann beispielsweise vorgesehen sein, daß die Außenleiter und/oder Innenleiter in derjenigen Raumrichtung, die senkrecht auf der Ebene des Kopplers bzw. der Koppelzweige steht, eine konstante Höhe aufweisen.

Bevorzugt wird ein solcher Richtkoppler als Mikrowellenkoppler für Mikrowellenschaltungen eingesetzt. Dieser kann in Antennensystemen Anwendung finden, wie sie in der Nachrichtentechnik üblich sind. So kann ein solcher Koppler beispielsweise ein Teil eines Verteilnetzwerkes von Sende- und Empfangsantennen sein, wie sie in modernen Kommunikationssatelliten oder ähnlichen nachrichtentechnischen Mikrowellenschaltungen vorkommen können.

Nachfolgend werden spezielle Ausführungsbeispiele der vorliegenden Erfindung anhand der Fig. 1 und 2 erläutert.

Es zeigen:
- Fig. 1: Querschnitt in Draufsicht auf einen Richtkoppler mit drei Auskoppelpfaden und zweifacher Symmetrie,
- Fig. 2: wie Fig. 1, aber mit variierendem Leiterquerschnitt im Bereich der Querzweige.

Fig. 1 zeigt ein spezielles Ausführungsbeispiel für einen erfindungsgemäßen Richtkoppler, der einen Innenleiter 1 und einen Außenleiter 2 aufweist, wobei weiterhin ein koaxialer Einkoppelpfad 3 (Einspeisetor) und drei koaxiale Auskoppelpfade 4, 5, 11 vorgesehen sind. Der Koppler weist dabei eine zweifache Symmetrie bezüglich einer ersten Mittelachse 9 und einer zweiten Mittelachse 10 auf.

Der erste Auskoppelpfad 4 (Durchgangstor) stellt die geometrische Verlängerung des Einkoppelpfades 3 dar und ist diesem schaltungstechnisch direkt benachbart und durch einen ersten Längszweig 6 mit dem Einkoppelpfad 3 verbunden. Der zweite Auskoppetpfad 5 (Kopplungstor) ist dem Einkoppelpfad 3 geometrisch gegenüberliegend angeordnet und durch die spezielle Gestaltung des Richtkopplers wird eine starke Kopplung vom Einkoppelpfad 3 in Richtung auf diesen zweiten Auskoppelpfad 5 hin erzielt. Die noch verbleibende Restleistung wird durch den ersten Längszweig 6 zum ersten Auskoppelpfad 4 hin gerichtet.

Die vorliegenden Anordnungen nach den Fig. 1 und 2 weisen außerdem noch einen dritten Auskoppelpfad 11 (Isolationstor) auf, der dem Einkoppelpfad 3 schaltungstechnisch und geometrisch benachbart und mit dem zweiten Auskoppelpfad 5 durch einen zweiten Längszweig 16 verbunden ist, der im vorliegenden Beispiel parallel zum ersten Längszweig 6 angeordnet ist. Der Anteil der in den dritten Auskoppelpfad 11 ausgekoppelten Leistung ist praktisch Null.

Zwischen dem ersten Längszweig 6 und dem zweiten Längszweig 16 sind mehrere Gruppen von Querzweigen 7a bis 7e angeordnet. Diese Querzweige 7a bis 7e und die Längszweige 6 und 16 bilden zusammen den Innenleiter 1 des Koaxialkopplers. Im vorliegendem Beispiel sind fünf Gruppen von Querzweigen 7a bis 7e dargestellt, die parallel zur ersten Mittelachse 9 des Richtkopplers verlaufen. Es ist dabei vorgesehen: eine erste, hochohmige Gruppe 7a, eine zweite, niederohmige Gruppe 7b, eine dritte, hochohmige Gruppe 7c, eine vierte, niederohmige Gruppe 7d und eine fünfte, hochohmige Gruppe 7e. Die hochohmige bzw. niederohmige Wirkung der Querzweige 7a bis 7e wird dabei durch die geringere bzw. größere Breite der Querzweige erzielt. Es wird im speziellen Beispiel lediglich die dritte Gruppe 7c durch zwei einzelne, eng benachbarte Querzweige gebildet, die übrigen Gruppen 7a, 7b, 7d, 7e bestehen jeweils nur aus einem einzigen Querzweig. Es kann aber auch für die anderen Gruppen 7a, 7b, 7d, 7e je nach Bedarf mehr als nur ein Querzweig pro Gruppe vorgesehen werden.

Die Anzahl oder die Abstände dieser Querzweige 7a bis 7e können je nach Stärke der gewünschten Kopplung variiert werden. So kann beispielsweise vorgesehen sein, daß die Koppelzweige der dritten Gruppe 7c, die der ersten Mittelachse 9 der Anordnung nach Fig. 1 direkt benachbart sind, zu einem einzigen Koppelzweig verschmolzen werden. Somit würde die vorliegende Anordnung nur noch fünf Gruppen von Querzweigen 7a bis 7e mit jeweils einem Querzweig pro Gruppe aufweisen.

Betrachtet man die Struktur des vorliegenden Kopplers, so erkennt man, daß im Vergleich zum Stand der Technik deutliche Unterschiede und Vorteile bestehen. Es kann durch diese Struktur eine starke, breitbandige Kopplung in Richtung auf den zweiten Auskoppelpfad 5 erzielt werden, wobei gleichzeitig eine kompakte Struktur der Koppleranordnung garantiert ist und weitgehende Variationsmöglichkeiten der Geometrie zur Einstellung und Optimierung der Stärke der gewünschten Kopplung gegeben sind. Durch die Koppler aus dem Stand der Technik allein wäre eine solch starke und gleichzeitig auch breitbandige Kopplung nicht möglich.

Eine Optimierung des Kopplers kann beispielsweise neben der Anzahl, dem Abstand und er Breite der Querzweige in den Gruppen 7a bis 7e oder auch zwischen den Gruppen 7a bis 7e auch über die Formgestaltung der Längszweige 6, 16 und den Abstand zwischen den Längszweigen erfolgen. Es kann auch jeder einzelnen Querzweig einer Gruppe 7a bis 7e oder jeder Längszweig 6, 16 eine Variation der Querschnittsfläche, speziell mehrere Breitenänderungen 12, 13, 14, 15, 17 aufweisen, wie beispielhaft in Fig. 2 dargestellt ist. Dadurch läßt sich eine gute Anpassung bzw. Isolation erzielen. Die Höhe der Innenleiter 1 und ggf. auch die Höhe der Außenleiter 2, also die Dimension des Kopplers in der Raumrichtung senkrecht zum Querschnitt nach Fig. 1 oder 2, sind bevorzugt konstant.

Die Längszweige 6, 16 weisen im übrigen ebenfalls eine stufenförmige Struktur mit auf, d.h. es wird auch hier zu Optimierungszwecken und zum Einstellen der Kopplung die Querschnittsfläche der Zweige durch Breitenänderungen in ihrer Längsrichtung variiert.

Als eine spezielle Anwendung einer Anordnung nach den Fig. 1 und 2 ist deren Verwendung in einem Verteilnetzwerk einer Antennenanordnung vorgesehen, wie sie beispielsweise in Satelliten vorkommen.

## Patentansprüche

1. Richtkoppler für elektromagnetische Wellen mit Außenleitern (2) und Innenleitern (1), die Längszweige (6, 16) und Querzweige (7a bis 7e) innerhalb der Außenleiter (2) bilden, mit einem Einkoppelpfad (3) und drei Auskoppelpfaden (4, 5, 11), die durch Koppelzweige (6, 16, 7a bis 7e) untereinander verbunden sind, wobei
• ein erster Auskoppelpfad (4) durch einen ersten Längszweig (6) mit dem Einkoppelpfad verbunden ist,
• ein zweiter Auskoppelpfad (5) durch einen zweiten Längszweig (16) mit einem dritten Auskoppelpfad (11) verbunden ist, und
• der erste Längszweig (6) mit dem zweiten Längszweig (16) durch Querzweige (7a bis 7e) verbunden ist, **dadurch gekennzeichnet, daß**
• die Querzweige (7a bis 7e) ausgehend vom Einkoppelpfad (3) zumindest in fünf aufeinanderfolgende Gruppen von Querzweigen (7a bis 7e) aus mindestens je einem Querzweig unterteilt sind, die alternierend als erste Gruppen (7a, 7c, 7e) mit geringerer Breite des Innenleiters (1) und zweite Gruppen (7b, 7d) mit im Vergleich zu den ersten Gruppen größerer Breite des Innenleiters (1) ausgebildet sind, wobei die dem Einkoppelpfad (3) am nächsten liegende Gruppe (7a) als erste Gruppe mit geringerer Breite des Innenleiters (1) ausgebildet ist.

2. Richtkoppler für elektromagnetische Wellen mit einem Einkoppelpfad (3) und drei Auskoppelpfaden (4, 5, 11), die durch Koppelzweige (6, 16, 7a bis 7e) untereinander verbunden sind, wobei
• ein erster Auskoppelpfad (4) durch einen ersten Längszweig (6) mit dem Einkoppelpfad verbunden ist,
• ein zweiter Auskoppelpfad (5) durch einen zweiten Längszweig (16) mit einem dritten Auskoppelpfad (11) verbunden ist, und
• der erste Längszweig (6) mit dem zweiten Längszweig (16) durch Querzweige (7a bis 7e) verbunden ist, **dadurch gekennzeichnet, daß**
• die Querzweige (7a bis 7e) ausgehend vom Einkoppelpfad (3) zumindest in fünf aufeinanderfolgende Gruppen von Querzweigen (7a bis 7e) aus mindestens je einem Querzweig unterteilt sind, die alternierend als hochohmige Gruppen (7a, 7c, 7e) und niederohmige Gruppen (7b, 7d) ausgebildet sind, wobei die dem Einkoppelpfad (3) am nächsten liegende Gruppe (7a) als hochohmige Gruppe ausgebildet ist.

3. Koppler nach Anspruch 2, **dadurch gekennzeichnet, daß** die niederohmigen Querzweige (7a) eine größere Breite aufweisen als die hochohmigen Querzweige (7b).

4. Koppler nach einem der Ansprüche 2 oder 3, **dadurch gekennzeichnet, daß** die Querschnittsfläche der Längszweige (6, 16) in Längsrichtung variiert.

5. Koppler nach Anspruch 4, **dadurch gekennzeichnet, daß** die Längszweige (6, 16) in Längsrichtung mindestens eine zweifache Breitenänderung aufweisen.

6. Koppler nach einem der Ansprüche 2 bis 5, **dadurch gekennzeichnet, daß** die Querzweige (7a, 7b) eine einheitliche Länge (8) aufweisen.

7. Koppler nach einem der Ansprüche 2 bis 6, **dadurch gekennzeichnet, daß** die Querschnittsfläche zumindest eines Teils der hochohmigen Querzweige (7a) in Längsrichtung (8) variiert.

8. Koppler nach Anspruch 7, **dadurch gekennzeichnet, daß** der Teil der hochohmigen Querzweige (7a) in Längsrichtung (8) mindestens eine zweifache Breitenänderung aufweist.

9. Koppler nach einem der Ansprüche 2 bis 8, **dadurch gekennzeichnet, daß** die Koppelzweige (6, 7a, 7b) in einer Ebene angeordnet sind und in dieser Ebene eine Symmetrie bezüglich mindestens einer Achse (9, 10) aufweisen.

10. Koppler nach einem der Ansprüche 2 bis 9, **dadurch gekennzeichnet, daß** der Koppler als Hohlleiterkoppler mit Außenleitem (2) ausgelegt ist.

11. Koppler nach einem der Ansprüche 2 bis 9, **dadurch gekennzeichnet, daß** der Koppler als Koaxialkoppler mit Außenleitem (2) und Innenleitem (1) ausgelegt ist.

12. Koppler nach Anspruch 11, **dadurch gekennzeichnet,** durch rechteckige Außenleiter (2) und rechteckige Innenleiter (1) gebildet wird.

## Claims

1. Directional coupler for electromagnetic waves, having external conductors (2) and internal conductors (1) that form series arms (6, 16) and shunt arms (7a to 7e) within the external conductors, having an injection path (3) and three decoupling paths (4, 5, 11), which are interconnected by coupling arms (6, 16, 7a to 7e), wherein
• a first decoupling path (4) is connected to the injection path by a first series arm (6),
• a second decoupling path (5) is connected to a third decoupling path (11) by a second series arm (16), and
• the first series arm (6) is connected with the second series arm (16) by means of shunt arms (7a to 7e),
**characterised in that**
• the shunt arms (7a to 7e), starting from the injection path (3), are divided into at least five consecutive groups of shunt arms (7a to 7e) each comprising at least one shunt arm, the groups being alternately in the form of first groups (7a, 7c, 7e) having a relatively small width of the internal conductor (1) and second groups (7b, 7d) having in comparison with the first groups a relatively large width of the internal conductor (1), wherein the group (7a) lying closest to the injection path (3) is in the form of a first group having a relatively small width of the internal conductor (1).

2. Directional coupler for electromagnetic waves, having an injection path (3) and three decoupling paths (4, 5, 11) which are interconnected by coupling arms (6, 16, 7a to 7e), wherein
• a first decoupling path (4) is connected to the injection path by a first series arm (6),
• a second decoupling path (5) is connected to a third decoupling path (11) by a second series arm (16), and
• the first series arm (6) is connected with the second series arm (16) by means of shunt arms (7a to 7e),
**characterised in that**
• the shunt arms (7a to 7e), starting from the injection path (3), are divided into at least five consecutive groups of shunt arms (7a to 7e) each comprising at least one shunt arm, the groups being alternately in the form of high-impedance groups (7a, 7c, 7e) and low-impedance groups (7b, 7d), wherein the group (7a) lying closest to the injection path (3) is in the form of a high-impedance group.

3. Coupler according to claim 2, **characterised in that** the low-impedance shunt arms (7a) have a greater width than the high-impedance shunt arms (7b).

4. Coupler according to one of claims 2 and 3, **characterised in that** the cross-sectional area of the series arms (6, 16) varies in the longitudinal direction.

5. Coupler according to claim 4, **characterised in that** the series arms (6, 16) have at least a double change in width in the longitudinal direction.

6. Coupler according to any one of claims 2 to 5, **characterised in that** the shunt arms (7a, 7b) have a uniform length (8).

7. Coupler according to any one of claims 2 to 6, **characterised in that** the cross-sectional area of at least some of the high-impedance shunt arms (7a) varies in the longitudinal direction.

8. Coupler according to claim 7, **characterised in that** the portion of the high-impedance shunt arms (7a) in the longitudinal direction has at least a double change in width.

9. Coupler according to any one of claims 2 to 8, **characterised in that** the coupling arms (6, 7a. 7b) are arranged in one plane and **in that** plane have a symmetry in respect of at least one axis (9, 10).

10. Coupler according to any one of claims 2 to 9, **characterised in that** the coupler is designed as a waveguide coupler with external conductors (2).

11. Coupler according to any one of claims 2 to 9, **characterised in that** the coupler is designed as a coaxial coupler with external conductors (2) and internal conductors (1).

12. Coupler according to claim 11, **characterised in that** it is formed by rectangular extemal conductors (2) and rectangular internal conductors (1).

## Revendications

1. Coupleur directionnel pour ondes électromagnétiques comprenant des conducteurs extérieurs (2) et des conducteurs intérieurs (1) qui forment des branches longitudinales (6, 16) et des branches transversales (7a à 7e) à l'intérieur des conducteurs extérieurs (2), comprenant un trajet d'accouplement entrant (3) et trois trajets d'accouplement sortants (4, 5, 11) qui sont reliés les uns aux autres par des branches d'accouplement (6, 16, 7a à 7e), dans lequel :
- un premier trajet d'accouplement sortant (4) est relié au trajet d'accouplement entrant au moyen d'une première branche longitudinale (6),
- un deuxième trajet d'accouplement sortant (5) est relié à un troisième trajet d'accouplement sortant (11) au moyen d'une deuxième branche longitudinale (16), et
- la première branche longitudinale (2) est reliée à la deuxième branche longitudinale (16) par des branches transversales (7a à 7e), **caractérisé en ce que** :
- en partant du trajet d'accouplement entrant (3), les branches transversales (7a à 7e) sont subdivisées en au moins cinq groupes successifs de branches transversales (7a à 7e) comprenant chacun au moins une branche transversale, qui sont formés de manière alternante à titre de premiers groupes (7a, 7c, 7e) dans lesquels le conducteur intérieur (1) présente une plus faible largeur, et de deuxièmes groupes (7b, 7d) avec un conducteur intérieur (1) d'une largeur supérieure à ceux du premier groupe, et dans lequel le groupe (7a) disposé au plus proche du trajet d'accouplement entrant (3) est réalisé sous forme de premier groupe avec conducteur intérieur (1) de plus faible largeur.

2. Coupleur directionnel pour ondes électromagnétiques, comprenant un trajet d'accouplement entrant (3) et trois trajets d'accouplement sortants (4, 5, 11) qui sont reliés les uns aux autres par des branches d'accouplement (6, 16, 7a à 7e), dans lequel :
- un premier trajet d'accouplement sortant (4) est relié au trajet d'accouplement entrant par une première branche longitudinale (6),
- un deuxième trajet d'accouplement sortant (5) est relié à un troisième trajet d'accouplement sortant (11) par une deuxième branche longitudinale (16), et
- la première branche longitudinale (6) est reliée à la deuxième branche longitudinale (16) par des branches transversales (7a à 7e), **caractérisé en ce que** :
- partant du trajet d'accouplement entrant (3), les branches transversales (7a à 7e) sont subdivisées en au moins cinq groupes successifs de branches transversales (7a à 7e) formés d'au moins une branche transversale respective, lesquels sont réalisés en alternance à titre de groupes à forte valeur ohmique (7a, 7c, 7e) et de groupes à faible valeur ohmique (7b, 7d), le groupe (7a) situé au plus proche du trajet d'accouplement entrant (3) étant réalisé sous forme de groupe à forte valeur ohmique.

3. Coupleur selon la revendication 2, **caractérisé en ce que** les branches transversales (7a) à faible valeur ohmique ont une largeur plus importante que les branches transversales (7b) à forte valeur ohmique.

4. Coupleur selon l'une ou l'autre des revendications 2 et 3, **caractérisé en ce que** la surface de section des branches longitudinales (6, 16) varie en direction longitudinale.

5. Coupleur selon la revendication 4, **caractérisé en ce que** les branches longitudinales (6, 16) présentent au moins à deux reprises une modification de largeur dans la direction longitudinale.

6. Coupleur selon l'une des revendications 2 à 5, **caractérisé en ce que** les branches transversales (7a, 7b) présentent une longueur unitaire (8).

7. Coupleur selon l'une des revendications 2 à 6, **caractérisé en ce que** la surface de section d'une partie au moins des branches transversales à forte valeur ohmique (7a) varie en direction longitudinale (8).

8. Coupleur selon la revendication 7, **caractérisé en ce que** la partie des branches transversales (7a) à forte valeur ohmique présente au moins à deux reprises une modification de largeur en direction longitudinale (8).

9. Coupleur selon l'une des revendications 2 à 8, **caractérisé en ce que** les branches d'accouplement (6, 7a, 7b) sont agencées dans un plan, et présentent dans ce plan une symétrie par rapport à au moins un axe (9, 10).

10. Coupleur selon l'une des revendications 2 à 9, **caractérisé en ce que** le coupleur est conçu sous forme de coupleur à conducteur creux avec des conducteurs extérieurs (2).

11. Coupleur selon l'une des revendications 2 à 9, **caractérisé en ce que** le coupleur est conçu sous forme de coupleur coaxial avec des conducteurs extérieurs (2) et des conducteurs intérieurs (1).

12. Coupleur selon la revendication 11, **caractérisé en ce qu'**il est formé par des conducteurs extérieurs rectangulaires (2) et par des conducteurs intérieurs rectangulaires (1).
